# EUROPÄISCHE PATENTSCHRIFT

(11) **EP 3 621 906 B1**
(45) Veröffentlichungstag und Bekanntmachung des Hinweises auf die Patenterteilung: **24.03.2021**
(21) Anmeldenummer: 18825957.6
(22) Anmeldetag: 14.12.2018
(51) Int. Cl.: B65H 3/08, B65H 3/22, B65H 3/56, B65H 5/08, B65H 5/14

(54) **GREIFERANORDNUNG FÜR DAS ANHEBEN EINES BIEGESCHLAFFEN HALBZEUGS VON EINER UNTERLAGE UND EIN ENTSPRECHENDES VERFAHREN**
GRIPPER ASSEMBLY FOR LIFTING A FLEXIBLE SEMI-FINISHED PRODUCT FROM A SUPPORT, AND A CORRESPONDING METHOD
DISPOSITIF DE PRÉHENSION POUR SOULEVER UN PRODUIT SEMI-FINI FLEXIBLE D'UN SUPPORT ET PROCÉDÉ CORRESPONDANT

(30) Priorität: 23.05.2018 DE 102018112307
(43) Veröffentlichungstag der Anmeldung: 18.03.2020
(73) Patentinhaber: OLBRICH GmbH, 46395 Bocholt (DE)
(72) Erfinder: WILKEN, Dominic, 46414 Rhede (DE)
(74) Vertreter: Angerhausen, Christoph
(86) Internationale Anmeldenummer: PCT/EP2018/084940
(87) Internationale Veröffentlichungsnummer: WO 2019/223891

(56) Entgegenhaltungen:
- EP-A1- 0 807 083
- WO-A1-99/23021
- GB-A- 1 414 899
- US-A- 3 981 495

## Beschreibung

Die Erfindung betrifft eine Greiferanordnung für das Anheben eines biegeschlaffen Halbzeugs von einer Unterlage und ein entsprechendes Verfahren. Derartige Greiferanordnungen werden beispielsweise zum Aufnehmen, Handhaben und Ablegen textiler Halbzeuglagen bei der Herstellung faserverstärkter Kunststoffbauteile verwendet, etwa um ein erwärmtes und vorverdichtetes faserverstärktes Halbzeug aus einer Heizpresse in eine Formpresse zu überführen. Eine als nächstliegender Stand der Technik anzusehende Greiferanordnung ist beispielsweise bekannt aus EP 0 807 083. Eine ähnliche Greiferanordnung ist außerdem bekannt aus GB 1414 899.

Bei der Herstellung faserverstärkter Kunststoffbauteile ist es erforderlich, das Faserhalbzeug, nachdem es in einer Heizpresse vorverdichtet und erhitzt worden ist, zügig aus der Heizpresse zu entnehmen und in eine Formpresse zu übergeben, in der dem Halbzeug eine vorgesehene Form gegeben und das während des Formgebungsprozesses noch warme Halbzeug abgekühlt wird, um es zu verfestigen. Das in der Heizpresse vorverdichtete und erhitzte faserverstärkte Halbzeug ist biegeschlaff und kann klebrig sein, wodurch es an der Unterlage der Heizpresse anhaftet. Dies erschwert es, das warme und klebrige Halbzeug aus der Heizpresse aufzunehmen, wozu es zunächst von der Unterlage der Heizpresse abgelöst werden muss. Dies erfolgt heutzutage meistens noch manuell und ist dementsprechend fehleranfällig. Das Halbzeug kann beim Entnehmen aus der Heizpresse zerreißen, durch übermäßige Zugbeanspruchung Materialinhomogenitäten aufweisen, oder durch unvorsichtiges Handling einen Faltenwurf aufweisen.

Die DE 20 2007 000 899 U1 beschreibt eine Handhabungseinrichtung für flexible mattenartige Materialstücke aus Faserwerkstoffen, beispielsweise CFK. Die Handhabungseinrichtung weist eine oder mehrere Handhabungsgeräte auf, die einen mehrachsigen Manipulator mit Handlingwerkzeug zum Aufwickeln und Abwickeln von mindestens einem Materialstück aufweisen. Die Handhabungseinrichtung weist weiterhin einen oder mehrere Ablagetische für Materialstücke und/oder Materialstückstapel auf. Ein Wickelträger der Handhabungseinrichtung weist eine Aufnahmeeinrichtung mit einer Saugleiste mit mehreren schaltbaren Saugabschnitten auf. Die Saugleiste wiederum weist mehrere einzeln oder gruppenweise schaltbare und im Wesentlichen punktförmige Saugelemente auf.

Ähnliche Vorrichtungen und entsprechende Verfahren sind auch in der DE 10 2014 226 160 A1 und in der DE 10 2012 104 276 A1 beschrieben. Die WO 2015/169578 A1 beschreibt eine weitere Transportvorrichtung sowie ein entsprechendes Transportverfahren zum Transportieren eines Halbzeugs.

Es ist daher die Aufgabe der Erfindung, eine Greiferanordnung der eingangs beschriebenen Art derart weiterzuentwickeln, dass sie dazu geeignet ist, auch an einer Unterlage anhaftende biegeschlaffe Halbzeuge prozesssicher anzuheben.

Diese Aufgabe wird durch eine Greiferanordnung mit den Merkmalen des Anspruchs 1 gelöst. Ein entsprechendes Verfahren ist Gegenstand des nebengeordneten Patentanspruchs 10. Vorteilhafte Ausführungsformen sind jeweils in den abhängigen Ansprüchen beschrieben.

Demgemäß ist vorgesehen, dass die Greiferanordnung ein auf einer Unterlage liegendes biegeschlaffes Halbzeug sowie mindestens ein Greiferpaar mit einem Saug- oder Nadelgreifer und mit mindestens einem Klemmgreifer aufweist, wobei der Saug- oder Nadelgreifer zwischen einer Aufnahmeposition zum Aufnehmen eines Rands des biegeschlaffen Halbzeugs und einer Übergabeposition zum Übergeben des Rands des biegeschlaffen Halbzeugs an den Klemmgreifer um eine Achse verschwenkbar ist, wobei die Greiferanordnung mindestens einen Greiferbalken aufweist, entlang welchem mehrere der Greiferpaare angeordnet sind, wobei sich der Greiferbalken mit den Greiferpaaren entlang des Randes des biegeschlaffen Halbzeugs erstreckt, wobei die Greiferanordnung einen ersten und einen zweiten der Greiferbalken aufweist, wobei der erste Greiferbalken an einem ersten von zwei gegenüberliegenden Rändern des biegeschlaffen Halbzeugs angreift und wobei der zweite Greiferbalken an dem zweiten der gegenüberliegenden Ränder angreift, wobei ein Abstand der Greiferbalken zueinander verstellbar ist, wobei die Greiferbalken einen ersten Abstand zueinander einnehmen, wenn die Saug- oder Nadelgreifer in der Aufnahmeposition sind, und wobei die Greiferbalken einen zweiten Abstand einnehmen, der größer als der erste Abstand ist, wenn das biegeschlaffe Halbzeug von den Klemmgreifern gehalten ist.

Insbesondere kann der senkrechte Abstand der Greiferbalken verstellbar sein. Dazu können die Greiferbalken beispielsweise parallel zueinander angeordnet sein.

Mithilfe des mindestens einen Saug- oder Nadelgreifers kann somit das biegeschlaffe und gegebenenfalls gegenüber Zugspannungen empfindliche Halbzeug zunächst im Randbereich mit Hilfe der Saug- oder Nadelgreifer minimalinvasiv angehoben und von der Unterlage abgelöst werden, wodurch es möglich wird, den dann freiliegenden Rand mit Hilfe des Klemmgreifers sicher zu fassen. Dazu ist es vorgesehen, dass der Saug-oder Nadelgreifer, nachdem er mit dem biegeschlaffen Halbzeug in Eingriff steht, eine Schwenkbewegung um eine Achse vollzieht, um das biegeschlaffe Halbzeug am Rand anzuheben. Die Achse kann sich parallel zu der Unterlage erstrecken. Dabei kann die vollzogene Schwenkbewegung gerade dazu eingerichtet sein, dass der Saug- oder Nadelgreifer zwischen einer Aufnahmeposition, in welcher der Saug- oder Nadelgreifer für die in Eingriffnahme mit dem biegeschlaffen Halbzeug ausgerichtet ist, und einer Übergabeposition, in welcher der von dem Saug- oder Nadelgreifer erfasste Rand des biegeschlaffen Halbzeugs so zu dem mindestens einen Klemmgreifer ausgerichtet ist, dass der Klemmgreifer den Rand greifen und damit halten kann, verschwenkbar ist.

Der Klemmgreifer kann zumindest senkrecht zu der Unterlage verstellbar sein, so dass ein Abstand des Klemmgreifers zu der Unterlage einstellbar ist. Diese Hubbewegung des Klemmgreifers kann insbesondere dazu dienen, dass das nach dem Erfassen des Rands des biegeschlaffen Halbzeugs durch den Klemmgreifer über wesentliche Flächenabschnitte immer noch mit der Unterlage klebend verbundene biegeschlaffe Halbzeug vorsichtig von der Unterlagen abgelöst wird, wozu von dem Klemmgreifer eine definierte, die mechanischen Eigenschaften des Halbzeugs berücksichtigende Hubbewegung durchgeführt wird.

Der Klemmgreifer kann weiterhin parallel zu der Unterlage verstellbar sein, wobei der Klemmgreifer vorzugsweise in zwei sich senkrecht zueinander erstreckende Richtungen verstellbar ist, die sich parallel zu einer Verschwenkebene des Saug- oder Nadelgreifers senkrecht zu der Achse erstrecken, um welche der Saug- oder Nadelgreifer zwischen der Aufnahmeposition und der Übergabeposition verschwenkbar ist.

Der Saug- oder Nadelgreifer kann von der Aufnahmeposition in die Übergabeposition um beispielsweise 45° bis 90° verschwenkt sein. Grundsätzlich kann die Schwenkbewegung jedoch darauf begrenzt werden, dass der Rand gerade ausreichend von der Unterlage abgelöst ist, so dass der mindestens eine Klemmgreifer den Rand prozesssicher greifen kann. Eine darüber hinausgehende Schwenkbewegung des Saug-oder Nadelgreifers ist nicht erforderlich.

Der Saug- oder Nadelgreifer und der Klemmgreifer können in der Übergabeposition des Saug- oder Nadelgreifers in einer Richtung parallel zu der Achse, um die der Saug-oder Nadelgreifer verschwenkbar ist, fluchten. Dadurch kann erreicht werden, dass mit dem Verschwenken des Saug- oder Nadelgreifers, der mit dem Rand des biegeschlaffen Halbzeugs in Eingriff steht, der Rand des biegeschlaffen Halbzeugs in den Eingriffsbereich des Klemmgreifers gebracht wird, so dass der Klemmgreifer selbst keine translatorische, rotative oder sonstige Bewegung vollziehen muss, um den Randbereich des biegeschlaffen Halbzeugs fassen zu können.

Für das Fassen des Rands kann der Klemmgreifer beispielsweise zwei zueinander verstellbare Klemmbacken aufweisen, zwischen denen das biegeschlaffe Halbzeug einklemmbar ist. So kann der Saug- oder Nadelgreifer gerade dazu eingerichtet sein, bei dem Verschwenken aus der Aufnahmeposition in der Übergabeposition bei geöffnetem Klemmgreifer den Rand des biegeschlaffen Halbzeugs zwischen die Klemmbacken des Klemmgreifers einzuführen.

Die beiden Greiferbalken können über jeweils eine von jeweils zwei gegenüberliegenden Stirnseiten an einer Linearführung festgelegt sein, wobei die jeweils andere Stirnseite ein freies Ende des jeweiligen Greiferbalkens ist. Ein Abstand der Greiferbalken zueinander, beispielsweise der senkrechte Abstand der beiden sich parallel zueinander erstreckenden Greiferbalken, kann durch Verlagern mindestens eines der Greiferbalken entlang der Linearführung einstellbar sein. Über die Linearverstellung kann die Greiferanordnung an einen Mehrachsenroboter angebunden sein, so dass der Mehrachsenroboter die Greiferanordnung über die freien Enden der Greiferbalken zwischen den Plattenpaaren der Heizpresse einführen, auf das aufzunehmende biegeschlaffe Bauteil auflegen und für das Ablösen des biegeschlaffen Bauteils von der Heizpressenunterseite gegeneinander verstellen kann.

Gemäß einem anderen Aspekt wird ein Verfahren für das Anheben eines biegeschlaffen Halbzeugs von einer Unterlagen beschrieben, dass die Schritte aufweist:
- Bereitstellen eines auf einer Unterlage angeordneten biegeschlaffen Halbzeugs und einer Greiferanordnung, die mindestens ein Greiferpaar mit mindestens einem Saug- oder Nadelgreifer und mindestens einem Klemmgreifer aufweist;
- Aufnehmen eines Rands des auf der Unterlage angeordneten biegeschlaffen Halbzeugs mit dem mindestens einen Saug- oder Nadelgreifer in einer Aufnahmeposition des Saug- oder Nadelgreifers ;
- Verschwenken des mindestens einen Saug- oder Nadelgreifers aus der Aufnahmeposition in eine Übergabeposition, wobei der Rand von der Unterlage abgehoben wird, und
- Übergeben des Rands des biegeschlaffen Halbzeugs an den mindestens einen Klemmgreifer und Halten des Rands des biegeschlaffen Halbzeugs mit dem mindestens einen Klemmgreifer
- Vollständiges Abheben des biegeschlaffen Halbzeugs von der Unterlage, wenn der Rand des biegeschlaffen Halbzeugs von dem mindestens einen Klemmgreifer gehalten ist, wobei das Abheben des biegeschlaffen Halbzeugs von der Unterlage das Spannen des biegeschlaffen Halbzeugs aufweist, wozu an gegenüberliegenden Rändern des biegeschlaffen Halbzeugs mit jeweils mindestens einem Greiferpaar der jeweilige Rand angehoben und der Abstand gegenüberliegender Greiferpaare erhöht wird.

Nach dem Übergeben des biegeschlaffen Halbzeugs an den mindestens einen Klemmgreifer kann der mindestens eine Saug- oder Nadelgreifer weiterhin mit dem Rand in Eingriff stehen, oder mit dem Rand außer Eingriff stehen. Grundsätzlich sollen die Klemmgreifer dazu eingerichtet sein, die erforderliche Haltekraft für das Manövrieren des biegeschlaffen Bauteils bereitstellen zu können.

Das Verschwenken des mindestens einen Saug- oder Nadelgreifers aus der Aufnahmeposition in die Übergabeposition kann das Verschwenken des Saug- oder Nadelgreifers um 45° bis 90° aufweisen.

Für die Durchführung des Verfahrens wird vorzugsweise eine Greiferanordnung der zuvor beschriebenen Art verwendet.

Durch die Kombination von Nadel- oder Sauggreifern und Klemmgreifern kann zunächst ein kleiner Teil des biegeschlaffen Halbzeugs, insbesondere der Randbereich des biegeschlaffen Halbzeugs beispielsweise von einer unteren Platte einer Heizpresse angehoben werden, bevor das biegeschlaffe Bauteil dann mit den Klemmgreifern kraftschlüssig gegriffen und von der unteren Platte der Heizpresse abgehoben wird. Dies ermöglicht es, dass das erhitzte, biegeschlaffe Halbzeug, beispielsweise eine Fasermatte, beim Abheben nicht beschädigt wird. Wenn ein Paar Greiferbalken über eine Linearverstelleinheit unter einem variablen Abstand zueinander angeordnet ist, wird erreicht, dass die Greiferanordnung stufenlos in ihrer Größe dem jeweils erforderlichen Maß des Halbzeugs angepasst werden kann, wodurch Umrüstzeiten und damit verbundene Kosten verringert werden.

Die Greiferanordnung kann einen Schwenkantrieb für die Drehung der Saug- oder Nadelgreifer aufweisen. Dazu können entlang einer von dem Schwenkantrieb angetriebenen Achse, die beispielsweise parallel zu einem der zuvor beschriebenen Greiferbalken verläuft, mehrere Saug- oder Nadelgreifer regelmäßig beabstandet und synchron angetrieben werden. Ein Drehantrieb kann dazu vorgesehen sein, um die Klemmgreifer anzusteuern. Auch hierbei kann wiederum der Drehantrieb eine Achse antreiben, die parallel zu dem zuvor beschriebenen Greiferbalken verläuft und über die sämtliche der entlang des Greiferbalkens angeordneten Klemmgreifer synchron angetrieben sind.

Weitere Einzelheiten der Erfindung werden anhand der nachstehenden Figuren erläutert. Dabei zeigen:
- Figuren 1 bis 4: schematisch und schrittweise den Anhebevorgang eines biegeschlaffen Halbzeugs mithilfe einer erfindungsgemäßen Greiferanordnung;

- Figur 5: in perspektivischer Darstellung eine beispielhafte Ausführungsform einer erfindungsgemäßen Greiferanordnung; und
- Figur 6: eine perspektivische Detailansicht der Greiferanordnung gemäß Figur 5.

Die Figuren 1 bis 4 zeigen schematisch den Anhebevorgang eines biegeschlaffen Bauteils 100 mithilfe einer erfindungsgemäßen Greiferanordnung. Die erfindungsgemäße Greiferanordnung weist zwei funktional unterschiedliche Greifersysteme auf, nämlich mindestens einen Saug- oder Nadelgreifer 1 für das Anheben eines Randbereichs 101 des biegeschlaffen Halbzeugs 100 und mindestens einen Klemmgreifer 2 für das feste Verbinden des biegeschlaffen Bauteils mit der Greiferanordnung, um das biegeschlaffe Halbzeug 100 von der Unterlage 200, auf welcher das biegeschlaffe Halbzeug 100 aufgelegt ist, abzuheben.

Die Unterlage 200 kann beispielsweise die Unterseite einer Heizpresse sein, innerhalb welcher das beispielsweise als faserverstärktes Kunststoffbauteil bereitgestellte biegeschlaffe Halbzeug vorgewärmt und vorverdichtet wird, so dass es in einem folgenden Bearbeitungsschritt in einer Formpresse formgebend bearbeitet und abgekühlt werden kann, so dass ein faserverstärktes Formbauteil erhalten wird, wie es etwa in KFZ-Karosseriebereich beispielsweise als Hutablage, Türinnenverkleidung, oder als Dämmelement Verwendung findet.

Demgemäß wird in dem in Figur 1 dargestellten ersten Schritt zunächst die Greiferanordnung derart in Richtung der Unterlage 200 abgesenkt, dass der Saug- oder Nadelgreifer 1 auf einer von der Unterlage 200 abgewandten Oberseite des biegeschlaffen Halbzeugs 100 zur Auflage kommt. Wie in der Zusammenschau der Figuren 1 und 2 zu erkennen ist, kann die Greiferanordnung, wenn sie über den Saug-oder Nadelgreifer 1 auf das biegeschlaffe Halbzeug 100 aufgesetzt ist, zwar mit dem biegeschlaffen Halbzeug in Eingriff gebracht werden, beispielsweise indem die Greifernadeln des Nadelgreifers 1 in das Halbzeug 100 eingeführt werden. Der Klemmgreifer 2 ist jedoch in der in Figur 2 dargestellten Stellposition der Greiferanordnung mit dem Rand 101 des biegeschlaffen Halbzeugs 100 immer noch außer Eingriff.

Um den Rand 101 des biegeschlaffen Halbzeugs 100 mit dem Klemmgreifer 2 in Eingriff bringen zu können, wird der Saug- oder Nadelgreifer 1, nachdem er mit dem biegeschlaffen Halbzeug 100 in Eingriff gebracht worden ist, um seine Schwenkachse 3 verschwenkt, vorliegend um ungefähr 90°, wobei der Saug- oder Nadelgreifer 1 mit dem Halbzeug 100 in Eingriff bleibt, so dass der Rand 101 des biegeschlaffen Halbzeugs 100 in den geöffneten Klemmgreifer 2 eingeführt wird, wie es in Figur 3 dargestellt ist.

Die in Figur 2 gezeigte Aufnahmeposition des Saug- oder Nadelgreifers 1 und die in Figur 3 dargestellte Übergabeposition des Saug- oder Nadelgreifers 1 sind um 90° zueinander versetzt. Es sind jedoch Ausführungsformen denkbar, bei denen bereits eine Verschwenkung des Saug- und Nadelgreifers um beispielsweise 45° ausreichend ist, um den Rand 101 des biegeschlaffen Halbzeugs 100 hinreichend weit in den Klemmgreifer 2 einzuführen, so dass der Klemmgreifer 2 den Rand 101 prozesssicher fassen und halten kann.

Wie in der Zusammenschau der Figuren 2 und 3 zu erkennen ist, sind der Saug- oder Nadelgreifer 1 und der Klemmgreifer 2 in Richtung senkrecht zur Zeichnungsebene hintereinander angeordnet, wobei zumindest die Eingriffsbereiche von Saug- oder Nadelgreifer 1 und Klemmgreifer 2, mit welchen die beiden Greiferarten 1, 2 mit dem Rand 101 des biegeschlaffen Halbzeugs 100 in Eingriff gebracht werden können, hintereinander, mithin fluchtend zueinander angeordnet sind. Dies ermöglicht es, dass im Zuge der Verschwenkbewegung des Saug- und Nadelgreifers 1 der Rand 101 des biegeschlaffen Halbzeugs 100 selbsttätig in den Eingriffbereich des Klemmgreifers 2 gebracht wird, ohne dass sich dazu der Klemmgreifer 2 über eine weitere translatorische oder rotative Bewegung auf den Rand 101 des Halbzeuges 100 zu bewegen muss, um ihn erfassen zu können.

In Figur 4 ist zu erkennen, dass, nachdem der Rand 101 des biegeschlaffen Halbzeugs 100 von dem Klemmgreifer 2 sicher gehalten ist, die Greiferanordnung von der Unterlage 200 abgehoben wird, wodurch sich der von der Unterlage 200 abgelöste Randbereich des biegeschlaffen Halbzeugs 100 weiter vergrößert. Diese Hubbewegung kann im Wesentlichen senkrecht zur Unterlage 200 vollzogen werden. Um ein vollständiges Ablösen des biegeschlaffen Halbzeugs 100 von der Unterlage 200 zu erreichen, kann die Greiferanordnung weiterhin eine Bewegung parallel zur Unterlage 200 durchführen, wodurch das Halbzeug 100 eine Spannung erhält, die es von der Unterlage 200 ablöst. Das Spannen des Halbzeugs 100, indem die Greiferanordnung parallel zu der Unterlage 200 bewegt wird, dient nicht nur dem schonenden Ablösen des biegeschlaffen Halbzeugs 100 von der Unterlage 200, sondern hat darüber hinaus den Vorteil, dass der Hub, um welchen die Greiferanordnung senkrecht zu der Unterlage bewegt wird, begrenzt werden kann, etwa weil zwischen den beiden Presswerkzeughälften der Heizpresse nur begrenzter Platz in Richtung senkrecht zu den Heizwerkzeughälften vorhanden ist.

Die Figur 5 zeigt eine beispielhafte Ausführungsform einer Greiferanordnung, wie sie zur Durchführung des mit Bezug auf die Figuren 1 bis 4 beschriebenen Verfahrens verwendet werden kann. Diese besteht im Wesentlichen aus einem ersten und einem zweiten Greiferbalken 4, die über einen ihrer beiden gegenüberliegenden Stirnseiten 5, 6 an einer Linearführung befestigt sind. Die jeweils gegenüberliegende Stirnseite 5, 6 der Greiferbalken 4 bildet ein freies Ende der Greiferbalken, über welche die Greiferbalken 4 etwa zwischen den beiden Werkzeughälften einer Heizpresse eingeführt werden können, um auf dem Halbzeug, welches sich noch in der Heizpresse befindet, abgelegt werden zu können.

Die beiden Greiferbalken 4 erstrecken sich im Wesentlichen parallel zueinander und sind entlang der Linearführung 7 zueinander verstellbar, mithin in Richtung senkrecht zu der Erstreckungsrichtung der Greiferbalken 4 aufeinander zu und voneinander weg. Durch diese Verstellmöglichkeit kann die mit Bezug auf die Figur 4 beschriebene Spannbewegung der Greiferanordnung zum Ablösen des biegeschlaffen Halbzeugs 100 von der Unterlage 200 vollzogen werden. Des weiteren wird eine flexible Anpassung der Greiferanordnung an jeweils vorgefundene Abmessungen des anzuhebenden Halbzeugs ermöglicht.

Entlang jedes der Greiferbalken 4 ist eine Vielzahl Greiferpaare bestehend aus jeweils einem Saug- oder Nadelgreifer 1 und einem Klemmgreifer 2 angeordnet, wie es im Detail besser in Figur 6 zu erkennen ist. Demgemäß weist der Greiferbalken 4 eine Mehrzahl der Greiferpaare 1, 2 auf, welche unter einem regelmäßigen Abstand in Längserstreckungsrichtung des Greiferbalkens 4 angeordnet sind. Es ist jeweils ein Schwenkantrieb 8 für den synchronen Antrieb der Saug- oder Nadelgreifer und ein Schwenkantrieb 10 für den Antrieb der Klemmgreifer vorgesehen. Die Synchronisierung der Saug- oder Nadelgreifer 1 erfolgt über eine erste Antriebsachse 9, mit welcher sämtliche Saug- oder Nadelgreifer 1 des Greiferbalkens 4 drehfest und stellpositionstreu verbunden sind. Ein zweiter Schwenkantrieb 10 für den Antrieb der Klemmgreifer weist wiederum eine Antriebsachse 11 für den synchronen Antrieb der Klemmgreifer 2, insbesondere deren Klemmbache zueiandern, auf, mit welcher sämtliche Klemmgreifer 2 des Greiferbalkens 4 drehfest und stellpositionstreu gekoppelt sind. Das in Figur 6 dargestellte Greifersystem kann beispielsweise mithilfe eines Mehrachsroboters manövriert werden.

### Bezugszeichenliste:

- 1: Saug- oder Nadelgreifer
- 2: Klemmgreifer
- 3: Schwenkachse des Saug- oder Nadelgreifers
- 4: Greiferbalken
- 5: erste Stirnseite
- 6: zweite Stirnseite
- 7: Linearführung
- 8: Schwenkantrieb Saug- oder Nadelgreifer
- 9: Antriebsachse Saug- oder Nadelgreifer
- 10: Schwenkantrieb Klemmgreifer
- 11: Antriebsachse Klemmgreifer
- 100: biegeschlaffes Halbzeug
- 101: Rand
- 200: Unterlage

## Patentansprüche

1. Greiferanordnung für das Anheben eines biegeschlaffen Halbzeugs (100) von einer Unterlage (200), wobei die Greiferanordnung ein auf einer Unterlage (200) liegendes biegeschlaffes Halbzeug (100) sowie mindestens ein Greiferpaar mit einem Saug- oder Nadelgreifer (1) und mit mindestens einem Klemmgreifer (2) aufweist, wobei der Saug- oder Nadelgreifer (1) zwischen einer Aufnahmeposition zum Aufnehmen eines Rands (101) des biegeschlaffen Halbzeugs (100) und einer Übergabeposition zum Übergeben des Rands (101) des biegeschlaffen Halbzeugs (100) an den Klemmgreifer (2) um eine Achse (3) verschwenkbar ist, wobei die Greiferanordnung mindestens einen Greiferbalken (4) aufweist, entlang welches mehrere der Greiferpaare angeordnet sind, wobei sich der Greiferbalken (4) mit den Greiferpaaren entlang des Rands (101) des biegeschlaffen Halbzeugs (100) erstreckt, **dadurch gekennzeichnet, dass** die Greiferanordnung einen ersten und einen zweiten der Greiferbalken (4) aufweist, wobei der erste Greiferbalken (4) an einem ersten von zwei gegenüber liegenden Rändern des biegeschlaffen Halbzeugs (100) angreift, und wobei der zweite Greiferbalken (4) an dem zweiten der gegenüber liegenden Ränder angreift, wobei ein Abstand der Greiferbalken (4) zueinander verstellbar ist, wobei die Greiferbalken (4) einen ersten Abstand zueinander einnehmen, wenn die Saug- oder Nadelgreifer (1) in der Aufnahmeposition sind, und wobei die Greiferbalken (4) einen zweiten Abstand aufweisen, der größer als der erste Abstand ist, wenn das biegeschlaffe Halbzeug (100) von den Klemmgreifern (2) gehalten ist.

2. Greiferanordnung nach Anspruch 1, bei der der Klemmgreifer (2) zumindest senkrecht zu der Unterlage (200) verstellbar ist, so dass ein Abstand des Klemmgreifers (2) zu der Unterlage (200) einstellbar ist.

3. Greiferanordnung nach Anspruch 1 oder 2, bei der der Klemmgreifer (2) parallel zu der Unterlage (200) verstellbar ist, wobei der Klemmgreifer (2) vorzugsweise in zwei sich senkrecht zueinander erstreckenden Richtung verstellbar ist, die sich weiterhin parallel zu einer Verschwenkebene des Saug- oder Nadelgreifers (1) senkrecht zu der Achse (3) erstrecken, um welche der Saug- oder Nadelgreifer (1) zwischen der Aufnahmeposition und der Übergabeposition verschwenkbar ist.

4. Greiferanordnung nach einem der vorangegangenen Ansprüche, bei der der Saug- oder Nadelgreifer (1) von der Aufnahmeposition in die Übergabeposition um 45° bis 90° verschwenkt ist.

5. Greiferanordnung nach einem der vorangegangenen Ansprüche, bei der der Saug- oder Nadelgreifer (1) und der Klemmgreifer (2) in der Übergabeposition des Saug- oder Nadelgreifers (1) in einer Richtung parallel zu der Achse (3), um die der Saug- oder Nadelgreifer (1) verschwenkbar ist, fluchten.

6. Greiferanordnung nach Anspruch 1, bei der die Greiferbalken (4) über jeweils eine von zwei gegenüber liegenden Stirnseiten (5, 6) an einer Linearführung (7) festgelegt sind, wobei die jeweils andere Stirnseite (5, 6) ein freien Ende des jeweiligen Greiferbalkens (4) ist, und wobei ein Abstand der Greiferbalken (4) zueinander durch Verlagern mindestens eines der Greiferbalken (4) entlang der Linearführung (7) einstellbar ist.

7. Verfahren für das Anheben eines biegeschlaffen Halbzeugs (100) von einer Unterlage (200), das die Schritte aufweist:
- Bereitstellen eines auf einer Unterlage (200) angeordneten biegeschlaffen Halbzeugs (100) und einer Greiferanordnung, die mindestens ein Greiferpaar mit mindestens einem Saug- oder Nadelgreifer (1) und mindestens einem Klemmgreifer (2) aufweist;
- Aufnehmen eines Rands (101) des auf der Unterlage (200) angeordneten biegeschlaffen Halbzeugs (100) mit dem mindestens einen Saug- oder Nadelgreifer (1) in einer Aufnahmeposition des Saug- oder Nadelgreifers (1);
- Verschwenken des mindestens einen Saug- oder Nadelgreifers (1) aus der Aufnahmeposition in eine Übergabeposition, wobei der Rand (101) von der Unterlage (200) abgehoben wird, und
- Übergeben des Rands (101) des biegeschlaffen Halbzeugs (100) an den mindestens einen Klemmgreifer (2) und Halten des Rands (101) des biegeschlaffen Halbzeugs (100) mit dem mindestens einen Klemmgreifer (2)
- vollständiges Abheben des biegeschlaffen Halbzeugs (100) von der Unterlage (200), wenn der Rand (101) des biegeschlaffen Halbzeugs (100) von dem mindestens einen Klemmgreifer (2) gehalten ist, **dadurch gekennzeichnet, dass** das Abheben des biegeschlaffen Halbzeugs (100) von der Unterlage (200) das Spannen des biegeschlaffen Halbzeugs (100) aufweist, wozu an gegenüberliegenden Rändern (101) des biegeschlaffen Halbzeugs (100) mit jeweils mindesten einem Greiferpaar der jeweilige Rand (101) angehoben und der Abstand gegenüberliegender Greiferpaare erhöht wird.

8. Verfahren nach Anspruch 7, bei dem nach dem Übergeben des biegeschlaffen Halbzeugs (100) an den mindestens einen Klemmgreifer (2) der mindestens eine Saug- oder Nadelgreifer (1) weiterhin mit dem Rand (101) in Eingriff steht, oder mit dem Rand (101) außer Eingriff steht.

9. Verfahren nach einem der Ansprüche 7 oder 8, bei dem das Verschwenken des mindestens einen Saug- oder Nadelgreifers (1) aus der Aufnahmeposition in die Übergabeposition das Verschwenken des Saug- oder Nadelgreifers (1) um 45° bis 90° aufweist.

10. Verfahren nach einem der Ansprüche 7 bis 9, bei dem als die Greiferanordnung eine Greiferanordnung nach einem der Ansprüche 1 bis 9 verwendet wird.

## Claims

1. A gripper arrangement for lifting a limp semi-finished product (100) from a support (200), wherein the gripper arrangement comprises a limp semi-finished product (100) lying on a support (200) and at least one pair of grippers with a suction or needle gripper (1) and with at least one clamping gripper (2), wherein the suction or needle gripper (1) is pivotable about an axis (3) between a pick-up position for picking up an edge (101) of the limp semi-finished product (100) and a transfer position for transferring the edge (101) of the limp semi-finished product (100) to the clamping gripper (2), the gripper arrangement having at least one gripper beam (4) along which a plurality of pairs of the grippers are arranged, wherein the gripper beam (4) with the pairs of grippers extends along the edge (101) of the limp semi-finished product (100), **characterized in that** the gripper arrangement comprises a first and a second of the gripper beams (4), wherein the first gripper beam (4) engages a first of two opposite edges of the limp semi-finished product (100), and wherein the second gripper beam (4) engages the second of the opposite edges, wherein a distance of the gripper beams (4) from one another is adjustable, wherein the gripper beams (4) assume a first distance from one another when the suction or needle grippers (1) are in the pick-up position, and wherein the gripper beams (4) have a second distance which is greater than the first distance when the limp semi-finished product (100) is held by the clamping grippers (2).

2. The gripper arrangement according to claim 1, in which the clamping gripper (2) is adjustable at least perpendicularly to the base (200) so that a distance of the clamping gripper (2) from the base (200) is adjustable.

3. The gripper arrangement according to claim 1 or 2, in which the clamping gripper (2) is adjustable parallel to the support (200), wherein the clamping gripper (2) is preferably adjustable in two directions extending perpendicular to each other, which further extend parallel to a pivoting plane of the suction or needle gripper (1) perpendicular to the axis (3) about which the suction or needle gripper (1) is pivotable between the pick-up position and the transfer position.

4. The gripper arrangement according to one of the preceding claims, in which the suction or needle gripper (1) is swivelled by 45° to 90° from the pick-up position to the transfer position

5. The gripper arrangement according to one of the preceding claims, in which the suction or needle gripper (1) and the clamping gripper (2) are aligned in the transfer position of the suction or needle gripper (1) in a direction parallel to the axis (3) about which the suction or needle gripper (1) can be pivoted.

6. The gripper arrangement according to claim 1, in which the gripper beams (4) are fixed to a linear guide (7) via one of two opposing end faces (5, 6) each, wherein the respective other end face (5, 6) is a free end of the respective gripper beam (4), and wherein a distance between the gripper beams (4) can be adjusted by displacing at least one of the gripper beams (4) along the linear guide (7).

7. A method for lifting a limp semi-finished product (100) from a support (200), comprising the steps
- Providing a limp semi-finished product (100) arranged on a support (200) and a gripper arrangement comprising at least one pair of grippers with at least one suction or needle gripper (1) and at least one clamping gripper (2);
- Picking up an edge (101) of the limp semi-finished product (100) arranged on the support (200) with the at least one suction or needle gripper (1) in a pick-up position of the suction or needle gripper (1);
- Pivoting the at least one suction or needle gripper (1) from the pick-up position into a transfer position, the edge (101) being lifted off the support (200), and
- Transferring the edge (101) of the limp semi-finished product (100) to the at least one clamping gripper (2) and holding the edge (101) of the limp semi-finished product (100) with the at least one clamping gripper (2)
- complete lifting of the limp semi-finished product (100) from the support (200) when the edge (101) of the limp semi-finished product (100) is held by the at least one clamping gripper (2), **characterized in in that** the lifting of the limp semi-finished product (100) from the support (200) comprises the clamping of the limp semi-finished product (100), for which purpose the respective edge (101) is lifted at opposite edges (101) of the limp semi-finished product (100) by at least one gripper pair in each case and the distance between opposite gripper pairs is increased.

8. The method according to claim 7, in which, after the transfer of the limp semi-finished product (100) to the at least one clamping gripper (2), the at least one suction or needle gripper (1) continues to engage with the edge (101) or is disengaged from the edge (101).

9. The method according to one of claims 7 or 8, wherein the pivoting of the at least one suction or needle gripper (1) from the pick-up position to the transfer position comprises the pivoting of the suction or needle gripper (1) by 45° to 90°.

10. The method according to one of claims 7 to 9, in which a gripper arrangement according to one of claims 1 to 9 is used as the gripper arrangement.

## Revendications

1. Dispositif de préhension pour soulever à partir d'un support (200) un produit semi-fini (100) souple en flexion, le dispositif de préhension comportant un produit semi-fini (100) souple en flexion placé sur un support (200) ainsi qu'au moins une paire de préhenseurs avec un préhenseur à ventouse ou à aiguille (1) et avec au moins un préhenseur à serrage (2), le préhenseur à ventouse ou à aiguille (1) pouvant pivoter autour d'un axe (3) entre une position de réception pour la réception d'un bord (101) du produit semi-fini (100) souple en flexion et une position de remise pour la remise du bord (101) du produit semi-fini (100) souple en flexion au préhenseur à serrage (2), le dispositif de préhension comportant au moins une barre de préhension (4) le long de laquelle sont disposées plusieurs des paires de préhenseurs, la barre de préhension (4) avec les paires de préhenseurs s'étendant le long du bord (101) du produit semi-fini (100) souple en flexion, **caractérisé en ce que** le dispositif de préhension comporte une première et une deuxième des barres de préhension (4), la première barre de préhension (4) agissant sur un premier de deux bords, situés l'un en face de l'autre, du produit semi-fini (100) souple en flexion, et la deuxième barre de préhension (4) agissant sur le deuxième des bords se faisant face, un espacement des barres de préhension (4) l'une par rapport à l'autre étant ajustable, les barres de préhension (4) occupant un premier espacement l'une par rapport à l'autre quand les préhenseurs à ventouse ou à aiguille (1) sont dans la position de réception, et les barres de préhension (4) présentant un deuxième espacement, qui est plus grand que le premier espacement, quand le produit semi-fini (100) souple en flexion est retenu par les préhenseurs à serrage (2).

2. Dispositif de préhension selon la revendication 1, dans lequel le préhenseur à serrage (2) est ajustable au moins perpendiculairement au support (200) de sorte qu'un espacement du préhenseur à serrage (2) par rapport au support (200) est réglable.

3. Dispositif de préhension selon la revendication 1 ou 2, dans lequel le préhenseur à serrage (2) est ajustable parallèlement au support (200), le préhenseur à serrage (2) étant de préférence ajustable dans deux directions s'étendant perpendiculairement l'une à l'autre qui s'étendent en outre parallèlement à un plan de pivotement du préhenseur à ventouse ou à aiguille (1) perpendiculairement à l'axe (3) autour duquel le préhenseur à ventouse ou à aiguille (1) peut pivoter entre la position de réception et la position de remise.

4. Dispositif de préhension selon l'une des revendications précédentes, dans lequel le préhenseur à ventouse ou à aiguille (1) est pivoté de 45° à 90° à partir de la position de réception vers la position de remise.

5. Dispositif de préhension selon l'une des revendications précédentes, dans lequel le préhenseur à ventouse ou à aiguille (1) et le préhenseur à serrage (2), dans la position de remise du préhenseur à ventouse ou à aiguille (1), sont en affleurement dans une direction parallèlement à l'axe (3) autour duquel le préhenseur à ventouse ou à aiguille (1) peut pivoter.

6. Dispositif de préhension selon la revendication 1, dans lequel les barres de préhension (4) sont immobilisées sur un guidage linéaire (7) par le biais de respectivement l'un de deux côtés frontaux (5, 6) qui se font face, respectivement l'autre côté frontal (5, 6) étant une extrémité libre de la barre de préhension (4) respective, et un espacement des barres de préhension (4) l'une par rapport à l'autre pouvant être réglé par le déplacement d'au moins une des barres de préhension (4) le long du guidage linéaire (7).

7. Procédé permettant de soulever à partir d'un support (200) un produit semi-fini (100) souple en flexion, qui comporte les étapes suivantes :
- fourniture d'un produit semi-fini (100) souple en flexion disposé sur un support (200) et d'un dispositif de préhension qui comporte au moins une paire de préhenseurs avec au moins un préhenseur à ventouse ou à aiguille (1) et au moins un préhenseur à serrage (2) ;
- réception d'un bord (101) du produit semi-fini (100) souple en flexion disposé sur le support (200) avec l'au moins un préhenseur à ventouse ou à aiguille (1) dans une position de réception du préhenseur à ventouse ou à aiguille (1) ;
- pivotement de l'au moins un préhenseur à ventouse ou à aiguille (1) à partir de la position de réception vers une position de remise, le bord (101) étant soulevé du support (200), et
- remise du bord (101) du produit semi-fini (100) souple en flexion à l'au moins un préhenseur à serrage (2), et retenue du bord (101) du produit semi-fini (100) souple en flexion avec l'au moins un préhenseur à serrage (2)
- soulèvement complet du produit semi-fini (100) souple en flexion à partir du support (200) quand le bord (101) du produit semi-fini (100) souple en flexion est retenu par l'au moins un préhenseur à serrage (2), **caractérisé en ce que** le soulèvement du produit semi-fini (100) souple en flexion par rapport au support (200) comporte le serrage du produit semi-fini (100) souple en flexion, le bord (101) respectif étant pour cela soulevé au niveau de bords (101) opposés du produit semi-fini (100) souple en flexion avec respectivement au moins une paire de préhenseurs, et l'espacement de paires de préhenseurs opposées étant augmenté.

8. Procédé selon la revendication 7, dans lequel, après la remise du produit semi-fini (100) souple en flexion à l'au moins un préhenseur à serrage (2), l'au moins un préhenseur à ventouse ou à aiguille (1) est en outre engagé avec le bord (101) ou est désengagé du bord (101).

9. Procédé selon l'une des revendications 7 ou 8, dans lequel le pivotement de l'au moins un préhenseur à ventouse ou à aiguille (1) à partir de la position de réception vers la position de remise comporte le pivotement de 45° à 90° du préhenseur à ventouse ou à aiguille (1).

10. Procédé selon l'une des revendications 7 à 9, dans lequel un dispositif de préhension selon l'une des revendications 1 à 9 est utilisé en tant que dispositif de préhension.
